# EUROPÄISCHE PATENTSCHRIFT

(11) **EP 2 930 424 B1**
(45) Veröffentlichungstag und Bekanntmachung des Hinweises auf die Patenterteilung: **31.05.2017**
(21) Anmeldenummer: 14164477.3
(22) Anmeldetag: 11.04.2014
(51) Int. Cl.: F23C 13/02, F23C 13/06, F23D 14/06, F23D 14/10, F23D 14/18

(54) **Verfahren zum Betrieb eines Gasbrenners**
Method for operating a gas burner
Procédé de fonctionnement d'un brûleur à gaz

(43) Veröffentlichungstag der Anmeldung: 14.10.2015
(73) Patentinhaber: E.G.O. Elektro-Gerätebau GmbH, 75038 Oberderdingen (DE)
(72) Erfinder: Lauser, Achim, 71299 Wimsheim (DE); Herweg, Elmar, 75038 Oberderdingen (DE); Seidler, Christian, 75015 Bretten (DE)
(74) Vertreter: Patentanwälte Ruff, Wilhelm, Beier, Dauster & Partner mbB

(56) Entgegenhaltungen:
- EP-A1- 0 757 207
- EP-A2- 2 348 255
- WO-A2-2005/031214
- DE-A1- 19 601 957
- DE-A1-102008 036 566
- FR-A1- 2 727 191
- US-A- 3 441 359

## Beschreibung

### ANWENDUNGSGEBIET UND STAND DER TECHNIK

Die Erfindung betrifft ein Verfahren zum Betrieb eines Gasbrenners, wobei der Gasbrenner einen Gasbrennerkörper mit einer sogenannten Katalysatorfunktion aufweist.

Aus der DE 102008036566 A1 ist es bekannt, an einem Gasbrenner einen Gasbrennerkörper vorzusehen, der vom Gas durchströmt wird und der katalytisch aktiv ist. Dazu kann er beispielsweise aus einem keramischen Oxid bestehen, vorteilhaft Aluminiumoxid, Magnesiumoxid oder Siliziumcarbid. Er kann als eine Art keramischer Schaum ausgebildet sein, so dass er porös ist und das Gas ihn durchströmen kann. Dadurch ist es möglich, dass ein Verbrennen des Gases in zwei Stufen erfolgt mit der ersten Verbrennungsstufe innerhalb des katalytisch aktiven Gasbrennerkörpers und mit der zweiten Verbrennungsstufe nach Austritt des Gases aus diesem Gasbrennerkörper und normalem Verbrennen in einer offenen Verbrennungszone.

Aus der US 3441359 A ist es bekannt, an einem Gasbrenner mit Gasbrennerkörper ein erneutes Zünden des Gasbrenners durch Restwärme bzw. die vorhandene Temperatur des Gasbrennerkörpers vorzunehmen. Der Gasbrennerkörper weist eine Katalysatorfunktion auf, kann also ein Zünden des erneuten Gasflusses bereits bei geringeren Temperaturen bewirken. Dieses Dokument offenbart den Oberbegriff des Anspruchs 1. Aus der DE 19601957 A1 ist ein ähnliches Verfahren zum Betriebs eines Gasbrenners samt einem entsprechenden Gasbrenner bekannt. Auch hieraus ist es bekannt, dass Restwärme eines Gasbrennerkörpers zum erneuten Zünden eines zugeführten Gases führen kann. Der Gasbrennerkörper weist auch hier eine Katalysatorfunktion auf.

Aus der EP 757207 A1 ist ein weiterer Gasbrenner samt einem entsprechenden Betriebsverfahren bekannt, der eine Katalysatorfunktion am Gasbrennerkörper aufweist. Auch hier ist ein Zünden eines zugeführten Gases mittels der Temperatur des Gasbrennerkörpers möglich.

### AUFGABE UND LÖSUNG

Der Erfindung liegt die Aufgabe zugrunde, ein eingangs genanntes Verfahren zu schaffen, mit dem weitere Funktionen an einem Gasbrenner mit katalytisch aktivem Gasbrennerkörper erreicht werden können sowie ein vereinfachter und komfortablerer Betrieb möglich ist. Gelöst wird diese Aufgabe durch ein Verfahren mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass der Gasbrenner einen Gasbrennerkörper mit Katalysatorfunktion aufweist, also aus einem katalytisch aktiven Material besteht oder dieses aufweist. Dadurch ist die

Katalysatorfunktion vorteilhaft in den Gasbrenner bzw. in den Gasbrennerkörper integriert. In einem vorausgehenden Schritt wird der Gasbrenner bestimmungsgemäß betrieben und verbrennt dabei Gas, beispielsweise um beim Einsatz in einem Gaskochfeld ein aufgesetztes Kochgefäß zu erhitzen. Dabei erwärmt bzw. erhitzt sich der Gasbrennerkörper, typischerweise auf Temperaturen von über 300°C oder sogar über 400°C. In einem nachfolgenden Schritt wird die Gaszufuhr bzw. Gasgemischzufuhr gestoppt und so der Gasbrenner abgeschaltet. Dies kann entweder von einer Bedienperson gezielt vorgenommen werden. Alternativ kann ein Taktbetrieb des Gasbrenners zur Erzeugung von niedrigen Leistungen am Gasbrenner, die im zeitlichen Mittel niedriger sind als eine Minimalleistung, bei der der Gasbrenner noch stabil verbrennt bzw. betrieben werden kann, durchgeführt werden. Durch das Verhältnis der Takte bzw. der Ein-Zeiten und der Aus-Zeiten zueinander wird die mittlere Dauerleistung bestimmt, welche dann eben niedriger ist als die vorgenannte Minimalleistung für einen stabilen Dauerbetrieb des Gasbrenners. Bei einem solchen Taktbetrieb muss der Gasbrenner also relativ häufig ausgeschaltet und dann wieder eingeschaltet bzw. gezündet werden, was bei einem wiederkehrenden Zünden mit üblicherweise verwendeten Hochspannungs-Zündmodulen aufgrund der durch die Zündung entstehenden Geräusche stört.

Wird erfindungsgemäß in einem nachfolgenden oder dritten Schritt der Gasbrenner erneut gezündet, und erfolgt dies innerhalb einer Zeit bzw. einer Zündspanne, die derart bemessen ist, dass die vorhandene Temperatur des Gasbrennerkörpers zusammen mit seiner Katalysatorfunktion ausreicht, um das Gas bzw. Gasgemisch aus Gas und Luft selbsttätig wieder zu zünden und zu verbrennen, wird keine externe Zündquelle, beispielsweise durch ein vorgenanntes Hochspannungs-Zündmodul, benötigt. Innerhalb dieser genannten Zündspanne zündet der Gasbrenner bei erneuter Gaszufuhr durch seine Resthitze selbsttätig und von alleine. Dabei entstehen höchstens die üblichen Zündgeräusche beim erneuten Entzünden des Gasgemischs, welche aber nicht vermeidbar sind.

Somit kann in einem Taktbetrieb bzw. bei einem sehr bald nach Erlöschen erfolgenden erneuten Zünden des Gasbrenners nicht nur auf den Betrieb und die Ansteuerung eines Hochspannungs-Zündmoduls bzw. einer üblichen Zündeinrichtung, vorteilhaft einer Zündelektrode, bzw. deren Zündfunktion verzichtet werden, sondern es kann vor allem die damit verbundene Geräuschbildung vermieden werden. Dies wird von einer Bedienperson als weniger störend empfunden. Des Weiteren ist vorteilhaft eine thermoelektrische Flammüberwachung vorgesehen, die als Sicherheitseinrichtung in jedem Fall benötigt wird und auch stets betrieben wird.

Wie zuvor erwähnt worden ist, eignet sich dieses Verfahren vor allem für einen gewünschten Taktbetrieb des Gasbrenners zum Erzeugen von Leistungen am Gasbrenner, die unter seiner stabilen dauerhaften Minimalleistung liegen. Hier kann dann etwa ein- bis zweimal pro Minute getaktet werden, was durch Vermeidung der Zündgeräusche einen erheblichen Vorteil darstellt. Bei einem solchen Taktbetrieb ist es besonders vorteilhaft, wenn die Aus-Zeiten des Gasbrenners länger sind als die Ein-Zeiten. Vorteilhaft sind sie zwischen 10% und 100% bis 300% länger. Selbstverständlich sollten die Ein-Zeiten und die Aus-Zeiten bei einem vorgegebenen Taktverhältnis aufgrund gewünschter dauerhafter mittlerer Leistung so gewählt werden, dass der katalytisch aktive Gasbrennerkörper nach einer Ein-Zeit erneut so weit aufgeheizt worden ist, dass er nach Ablauf der Aus-Zeit, welche dann der vorgenannten Zündspanne entsprechen sollte, noch so heiß ist, dass er bei erneutem Durchströmen mit Gasgemisch von alleine und selbsttätig zündet.

Erfindungsgemäß ist für die Versorgung des Gasbrenners mit Gas ein elektronisch ansteuerbares Gasventil vorgesehen. Dieses wird von einer elektronischen Steuerung angesteuert entsprechend einer Leistungsvorgabe von einer Steuerung aufgrund eines Automatik-Programms oder einer Bedienervorgabe. Diese Steuerung überwacht den Betrieb des Gasbrenners hinsichtlich Dauer und Leistungsstufe. Daraus kann die Steuerung anhand von Werten, die abgespeichert bzw. in einer Tabelle abgelegt sind, abhängig von Leistungsstufe und Dauer der Leistungsstufe die ungefähre Temperatur des Gasbrennerkörpers bestimmen. Damit wird ein Zeitpunkt für das späteste erneute selbsttätige Zünden des Gasbrenners allein durch die ihm zugeführte Gasmenge und -art ermittelt. Dies kann die Steuerung beispielsweise zur Bestimmung eines vorgenannten Taktverhältnisses zwischen Ein-Zeiten und Aus-Zeiten verwenden.

Des Weiteren ist es allgemein möglich, dass an dem Gasbrenner eine übliche Zünd- und/oder Überwachungselektrode als vorgenanntes Hochspannungs-Zündmodul vorgesehen ist. Dieses zündet den Gasbrenner nicht nur erstmalig bzw. aus einem kalten Zustand heraus, sondern dient eben auch dazu, den Betrieb des Gasbrenners zu überwachen. Die Flammüberwachung kann auf allgemein bekannte Art und Weise erfolgen. Weiß eine vorgenannte Steuerung also, dass nach Ablauf einer zu langen Aus-Zeit der Gasbrennerkörper auf alle Fälle zu kalt ist, um bei erneutem Durchströmen von Gas bzw. Gasgemisch wieder selbsttätig zu zünden, so kann sie gleich mittels der genannten Zündelektrode das Gas gezielt zünden. Weiß die Steuerung mit großer Sicherheit, dass aufgrund des vorherigen Betriebs der Gasbrennerkörper noch heiß genug zum selbsttätigen Zünden des Gases ist, so muss sie das Hochspannungs-Zündmodul nicht aktivieren. Nur wenn die Steuerung davon ausgeht, dass der Gasbrennerkörper selbsttätig zünden müsste, dies aber doch nicht erfolgt, so stellt dies die übliche Sicherheitsfunktion der Zünd- und/oder Überwachungselektrode fest, also den Fall, dass Gas durch ein Gasventil zum Gasbrenner geleitet wird, aber nicht an diesem verbrennt. Dann kann die Steuerung sehr schnell, vorteilhaft innerhalb maximal weniger Sekunden, das gezielte Zünden des Gasgemischs veranlassen. Alternativ kann die Gaszufuhr abgestellt werden, wenn die Steuerung entscheidet, dass ein Fehler vorliegen muss oder wenn auch nach gezieltem Zünden des Gasgemischs keine Gasflamme festgestellt wird.

In Ausgestaltung der Erfindung ist es möglich, dass auf dem Gasbrennerkörper eine geschlossene Abdeckung aufliegt. Diese überdeckt mindestens den größten Teil des Gasbrenners, vorteilhaft mindestens 90%. Besonders vorteilhaft überragt diese Abdeckung den Gasbrennerkörper seitlich sogar, beispielsweise um so einen sogenannten radialen Gasbrenner zu erzeugen.

Des Weiteren kann vorteilhaft unter dem katalytisch aktiven Gasbrennerkörper eine thermische Dämmung vorgesehen sein, auf der er direkt aufliegen kann, vorteilhaft in Scheibenform. Durch diese Dämmung kann, insbesondere durch geeignete Kanäle oder Öffnungen, Gas in den Gasbrennerkörper einströmen. Als Material für eine thermische Dämmung bieten sich Schichtsilikate an, beispielsweise Vermiculite. So kann ein zu schnelles Auskühlen des Gasbrennerkörpers nach unten vermieden werden. In ähnlicher Form kann eine genannte Abdeckung auf der Oberseite des Gasbrennerkörpers dazu dienen, ein zu schnelles Abkühlen zu verhindern.

In üblicher Weise kann vorgesehen sein, insbesondere bei Ausbildung als Radialbrenner, dass seitlich an den Gasbrennerkörper anschließend ein Ring vorgesehen ist, der Gasbrenneröffnungen aufweist. So können die entstehenden Gasflammen besser und gezielter erzeugt werden.

In vorteilhafter weiterer Ausgestaltung der Erfindung kann der Gasbrenner auch als sogenannter Zweikreis-Gasbrenner ausgebildet sein mit zwei voneinander getrennten Bereichen, wobei vorteilhaft ein äußerer Bereich ringartig um einen inneren Bereich umläuft. Einer der Bereiche kann dabei einen Gasbrennerkörper mit Katalysatorfunktion aufweisen und der andere Bereich nicht bzw. nur einen normalen Gasbrennerkörper, wobei besonders vorteilhaft ein innerer bzw. zentraler Gasbrennerkörper die Katalysatorfunktion aufweist. Es kann eine dem Fachmann bekannte Zündbrücke zwischen den beiden Gasbrennerkörpern bzw. Gasbrennern vorgesehen sein, so dass der selbsttätig zündende Gasbrennerkörper mit Katalysatorfunktion die Gasflamme auch am anderen Gasbrennerkörper zündet. Alternativ kann ein Zweikreis-Gasbrenner zwei voneinander getrennte Bereiche aufweisen, wobei beide Bereiche einen Gasbrennerkörper mit Katalysatorfunktion aufweisen. Dann kann eine Zündbrücke von einem beliebigen Gasbrennerkörper zu dem anderen Gasbrennerkörper führen, vorteilhaft vom inneren zum äußeren.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombination bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### KURZBESCHREIBUNG DER ZEICHNUNGEN

Ausführungsbeispiele der Erfindung sind in den Zeichnungen schematisch dargestellt und werden im Folgenden näher erläutert. In den Zeichnungen zeigen:
- Fig. 1: einen seitlichen Schnitt durch einen Gasbrenner als axialer Brenner,
- Fig. 2: einen radialen Gasbrenner in einer seitlichen Schnittdarstellung entsprechend Fig. 1 und
- Fig. 3: ein Diagramm der Temperatur des Gasbrennerkörpers über der Zeit.

### DETAILLIERTE BESCHREIBUNG DER AUSFÜHRUNGSBEISPIELE

In der Fig. 1 ist ein Gasbrenner 11 als axialer Brenner dargestellt. Er weist einen Gasbrennerkörper 13 mit oder aus katalytisch aktivem Material auf, der auf einer dicken scheibenartigen Wärmedämmung 15 aufliegt bzw. befestigt ist. Die Wärmedämmung 15 kann aus vorgenannten Schichtsilikaten bestehen, insbesondere Vermiculite. Sie liegt in einem teller- oder schüsselartigen Träger 17 des Gasbrenners 11, der vorteilhaft aus Metall besteht. Von unten führt eine Zuleitung 19 für Gasgemisch aus Gas einer Leitung G und Umgebungsluft durch eine Ansaugöffnung 26 als Gasgemischzufuhr GZ hinein. Einströmendes Gasgemisch kann sich über einen Großteil der Unterseite des Gasbrennerkörpers 13 verteilen und aufgrund dessen poröser bzw. gasdurchlässiger Eigenschaften verteilen und austreten, wozu auf die vorgenannte DE 102008036566 A1 verwiesen wird. Vor allem kann der Gasbrennerkörper 13 allgemein als eine Art keramischer Schaum ausgebildet sein, alternativ auch als Metallschaum, - gewebe oder -geflecht ausgebildet sein.

Die Gasgemischzufuhr GZ wird mengenmäßig über ein Gasventil 21 eingestellt, welches von einer Steuerung 23 gesteuert wird. Hinter dem Gasventil 21 für die Dosierung bzw. Einstellung des Gases erfolgt noch das Ansaugen von Primärluft über die Ansaugöffnung 26 aus der Umgebung. Diese Steuerung kann nach bedienerseitigen Vorgaben oder aber nach einem intern vorgegebenen Programmablauf abfolgen. Die Steuerung 23 ist auch noch beispielhaft mit einer üblichen Zündelektrode 25 verbunden, die auf bekannte Art und Weise ausgebildet und am Gasbrenner 11 vorgesehen ist. Eine Überwachungseinrichtung kann auch vorteilhaft vorgesehen sein, alternativ kann dies auch die Zündelektrode 25 übernehmen.

Wie aus Fig. 1 zu ersehen ist, verbrennt zuströmendes Gas am Gasbrenner 11 in zwei Stufen nachdem es beispielsweise von der Elektrode 25 gezündet worden ist. Eine primäre Verbrennung findet aufgrund seiner katalytischen Eigenschaften im Gasbrennerkörper 13 selbst statt, wodurch sich eine nach oben gerichtete Wärmestrahlung W ergibt. Des Weiteren verbrennen die aus dem Gasbrennerkörper 13 nach oben ausströmenden Oxidationsprodukte zusammen mit der Sekundärluft bzw. Umgebungsluft als Sekundärflamme S. Über dem Gasbrenner 11 kann nun auf bekannte Art und Weise ein Topf aufgestellt werden, beispielsweise mit wenigen Zentimetern Abstand über dem Gasbrennerkörper 13, insbesondere bei einer Verwendung des Gasbrenners 11 in einem Kochfeld.

In der Abwandlung der Fig. 2 ist ein Gasbrenner 111 als radialer Brenner dargestellt. Auch hier ist ein katalytisch aktiver Gasbrennerkörper 113 in Scheibenform vorgesehen, der gasdurchlässig ist. Er liegt auf einer Wärmedämmung 115 auf, welche im Prinzip ähnlich oder gleich ausgebildet ist wie in Fig. 1, was auch für einen sie tragenden Träger 117 gilt. Von unten ragt eine Zuleitung 119 an den Träger 117 für eine Gasgemischzufuhr GZ. Ein Gasventil und eine Steuerung sind hier nicht dargestellt, obgleich natürlich vorteilhaft vorgesehen. Links neben dem Gasbrennerkörper 129 ist ebenfalls eine Zündelektrode 125 vorgesehen mit Anschluss an eine Steuerung.

Rings um den Gasbrennerkörper 113 verläuft ein Ringkörper 128 mit in Umfangsrichtung verteilt angeordneten Austrittslöchern 129. Dies ist aus dem Stand der Technik bekannt. Oben liegt eine Abdeckung 131 auf, die unter anderem bewirkt, dass kein Gas und somit keine offene Gasflamme direkt nach oben austritt. Die Abdeckung 131 kann beispielsweise aus Edelstahl bestehen. Ein zu erwärmendes Kochgefäß kann entweder auf der Abdeckung 131 direkt abgestellt sein oder an dieser anliegen. Alternativ kann die von ihr ausgehende Wärmestrahlung W nach oben zusätzlich zur Erwärmung des Kochgefäßes beitragen.

Bei aktivierter Gasgemischzufuhr GZ tritt Gas von unten in den Gasbrennerkörper 113 ein und verbrennt dort wieder in einer ersten Stufe. In einer zweiten Stufe treten die Oxidationsprodukte seitlich bzw. in radialer Richtung aus dem Gasbrennerkörper 113 aus und durch die Austrittslöcher 129 im Ringkörper 128 nach außen. Hier vermischen sich die Oxidationsprodukte mit der Umgebungsluft und verbrennen nach Zünden mittels der Zündelektrode 125 als Sekundärflammen S. Diese weisen in einem Bogen nach oben auf bekannte Art und Weise zum Erwärmen eines darüber befindlichen Kochgefäßes.

In der Fig. 3 ist der Verlauf einer Temperatur T des Gasbrennerkörpers 13 bzw. 113 dargestellt, vorteilhaft die Temperatur in seinem Inneren bzw. seine maximale Temperatur. Schließlich ist diese entscheidend für das Zünden von durchströmendem Gas. Nach Einstellen der Gaszufuhr und Zünden steigt die Temperatur T über der Zeit t an und überschreitet nach einer bestimmten Zeit eine Minimaltemperatur Tₘᵢₙ. Diese Temperatur ist die minimale Zündtemperatur für das verwendete Gas an diesem Gasbrennerkörper 13 bzw. 113. Unterhalb dieser Temperatur Tₘᵢₙ des Gasbrennerkörpers zündet dieser bei erneutem Durchströmen mit Gas nicht selbsttätig bzw. mit sehr großer Wahrscheinlichkeit nicht selbsttätig. Oberhalb der Temperatur Tₘᵢₙ kann von einem selbsttätigen Zünden ausgegangen werden bzw. es erfolgt mit sehr großer Wahrscheinlichkeit.

Beim weiteren Betrieb des Gasbrenners steigt die Temperatur T weiter an bis zu einer Temperatur T_{B}, die quasi für den Dauerbetrieb gilt bzw. auch dann nicht mehr weiter ansteigt, also im Betrieb eine Maximaltemperatur darstellt. Vorteilhaft wird sie nach wenigen Minuten erreicht.

Zum Zeitpunkt I wird die Gaszufuhr mittels des Gasventils abgestellt, beispielsweise weil aufgrund einer bedienerseitig vorgegebenen Leistungsstufe ein Taktbetrieb nötig ist. Dann sinkt die Temperatur T naturgemäß ab. Zum Zeitpunkt II soll der Gasbrenner den Betrieb als Takten wieder aufnehmen. Die Steuerung weiß aufgrund der verstrichenen Zeit und den abgespeicherten Werten für die Gaszufuhr, dass die Temperatur T noch über der Minimaltemperatur Tₘᵢₙ liegt und somit der Gasbrenner wieder selbsttätig zündet bzw. zünden müsste. In weiterer Ausbildung der Erfindung kann die Temperatur des Gasbrenners auch gemessen werden und die gemessene Temperatur kann als Entscheidungskriterium zum Einschalten der Zündelektrode verwendet werden. Sie stellt also eine gewünschte Gaszufuhr ein und der Gasbrenner zündet tatsächlich wieder. Dadurch steigt die Temperatur T erneut an.

Zum Zeitpunkt III wird wieder die Gaszufuhr gestoppt und der Gasbrenner hört auf zu brennen, weswegen die Temperatur T von der Temperatur T_{B} aus wieder abfällt. Zum Zeitpunkt IV unterschreitet die Temperatur T dabei die Minimaltemperatur Tₘᵢₙ, und nun dürfte, wenn die Gasgemischzufuhr wieder aktiviert wird, ein selbsttätiges Zünden des Gasbrenners nicht mehr erfolgen. Dies realisiert die Steuerung, und wenn nun aufgrund bedienerseitiger Vorgaben oder eines gewünschten Taktbetriebs der Gasbrenner wieder zünden soll, so muss die Steuerung dies über die Zündelektrode veranlassen.

Zumindest bei einem Taktbetrieb entsprechend der Zeitpunkte I und II kann aber auf das Zünden mit der Zündelektrode verzichtet werden, wodurch sich die eingangs genannten Vorteile und ein insgesamt komfortablerer Betrieb erreichen lassen.

## Patentansprüche

1. Verfahren zum Betrieb eines Gasbrenners (11, 111), wobei der Gasbrenner einen Gasbrennerkörper (13, 113) mit Katalysatorfunktion aufweist, wobei in einem vorausgehenden Schritt der Gasbrenner betrieben wird und Gas verbrennt und sich dabei der Gasbrennerkörper erwärmt, wobei in einem nachfolgenden Schritt (I) die Gaszufuhr gestoppt wird als Abschalten des Gasbrenners, wobei als dritter Schritt (II) zum erneuten Zünden des Gasbrenners nach dem Abschalten des Gasbrenners innerhalb einer Zündspanne erneut eine Gaszufuhr zu dem Gasbrenner eingestellt wird und das zugeführte Gas durch den Gasbrennerkörper strömt, wobei die Zündspanne derart bemessen ist, dass die vorhandene Temperatur des Gasbrennerkörpers zusammen mit seiner Katalysatorfunktion ausreicht, das Gas selbsttätig wieder zu zünden und zu verbrennen, **dadurch gekennzeichnet, dass** der Gasbrenner (11, 111) von einem elektronisch ansteuerbaren Gasventil (21) mit Gas versorgt wird, welches von einer elektronischen Steuerung (23) entsprechend einer Leistungsvorgabe angesteuert wird, wobei die Steuerung den Betrieb des Gasbrenners hinsichtlich Dauer und Leistungsstufe überwacht, wobei die Steuerung daraus anhand von in einer Tabelle abgelegten Werten die ungefähre Temperatur des Gasbrennerkörpers (13, 113) zur Ermittlung eines Zeitpunkts für das erneute selbsttätige Zünden des Gasbrenners allein durch zu ihm zugeführtes Gas, bestimmt.

2. Verfahren nach Anspruch 1, **dadurch gekennzeichnet, dass** die drei Schritte als Taktbetrieb durchgeführt werden, insbesondere um niedrige Leistungen am Gasbrenner (11, 111) zu erzeugen, die im zeitlichen Mittel niedriger sind als eine Minimalleistung, die der Gasbrenner bei stabilem Betrieb erzeugt.

3. Verfahren nach Anspruch 2, **dadurch gekennzeichnet, dass** bei einem Taktbetrieb des Gasbrenners (11, 111) die Aus-Zeiten länger sind als die Ein-Zeiten, vorzugsweise 10% bis 300% länger.

4. Verfahren nach einem der vorhergehenden Ansprüche, **dadurch gekennzeichnet, dass** die Steuerung (23) für den Gasbrenner (11, 111) die Temperatur des Gasbrennerkörpers (13, 113) erfasst und zur Ermittlung eines Zeitpunkts für das erneute selbsttätige Zünden des Gasbrenners bestimmt.

5. Verfahren nach einem der Ansprüche 1 bis 3, **dadurch gekennzeichnet, dass** an dem Gasbrenner (11, 111) eine übliche Zündeinrichtung (25) vorgesehen ist und die Steuerung (23) für den Fall, dass
- der Gasbrenner erstmalig betrieben wird, oder
- eine Aus-Zeit zu lange war und der Gasbrenner aufgrund zu niedriger Temperatur des Gasbrennerkörpers (13, 113) nicht mehr zündet, oder
- die Temperatur des Gasbrennerkörpers (13, 113) nicht mehr zum Zünden des Gases ausreicht, obwohl sie nach Berechnung der Steuerung (23) noch ausreichen müsste,
ein Nicht-Zünden des Gasbrenners bei erfolgter Gaszufuhr erkannt wird und entweder die Gaszufuhr abgestellt wird oder das Gas gezielt über die Zündeinrichtung (25) gezündet wird.

## Claims

1. Method for operating a gas burner (11, 111), wherein the gas burner includes a gas burner body (13, 113) with a catalyst functionality, wherein in a previous step the gas burner is operated and gas is burned and thereby the gas burner body heats up, wherein in a subsequent step (I) the gas supply is stopped by shutting off the gas burner, wherein as a third step (II) for reigniting the gas burner after the shutting off of the gas burner within an ignition period there is readjusting of gas supply to the gas burner and the supplied gas flows through the gas burner body, wherein the ignition period is timed such that the present temperature of the gas burner body together with its catalyst functionality is sufficient to reignite and burn the gas in a self-acting manner,
**characterized in that**
the gas burner (11, 111) is supplied with gas by an electronically controllable gas valve (21) which is controlled by an electronic control system (23) in correspondence to a power specification, wherein the control system monitors the operation of the gas burner in relation to duration and power level, wherein, based thereon and with reference to values stored in a table, the control system determins the approximate temperature of the gas burner body (13, 113) for evaluating a point of time for the self-acting reigniting of the gas burner merely by gas supplied thereto.

2. Method according to claim 1, **characterized in that** the three steps are performed in a cyclic operation, in particular in order to generate low power levels on the gas burner (11, 111) which on a time average are lower than a minimum power generated by the gas burner during steady operation.

3. Method according to claim 2, **characterized in that** during a cyclic operation of the gas burner (11, 111) the off-times are longer than the on-times, preferably 10 % to 300 % longer.

4. Method according to any of the preceding claims, **characterized in that** the control system (23) for the gas burner (11, 111) detects and determins the temperature of the gas burner body (13, 113) for evaluating a point of time for the self-acting reigniting of the gas burner.

5. Method according to any of claims 1 to 3, **characterized in that** a conventional ignition device (25) is provided on the gas burner (11, 111) and the control system (23), in case that
- the gas burner is operated for the first time, or
- an off-time lasted excessively long and the gas burner will no longer ignite due to too low temperature of the gas burner body (13, 113), or
- the temperature of the gas burner body (13, 113) is no longer sufficient for igniting the gas, although it should be sufficient according to calculations of the control system (23),
detects a non-igniting of the gas burner upon effected gas supply and either shuts off the gas supply or ignites the gas selectively via the ignition device (25).

## Revendications

1. Procédé pour faire fonctionner un brûleur à gaz (11, 111), le brûleur à gaz possédant un corps de brûleur à gaz (13, 113) avec fonction de catalyseur, le brûleur à gaz fonctionnant et du gaz étant brûlé dans une étape préalable et le corps de brûleur à gaz s'échauffant alors, l'arrivée de gaz étant stoppée dans une étape suivante (I) en tant que mise à l'arrêt du brûleur à gaz, une troisième étape (II) consistant à rétablir l'arrivée de gaz vers le brûleur à gaz à l'intérieur d'un intervalle d'allumage en vue d'un nouvel allumage du brûleur à gaz après la mise à l'arrêt du brûleur à gaz et le gaz acheminé s'écoulant à travers le corps de brûleur à gaz, l'intervalle d'allumage étant dimensionné de telle sorte que la température existante du corps de brûleur à gaz, conjointement avec sa fonction de catalyseur, est suffisante pour un réallumage et une combustion spontanés du gaz, **caractérisé en ce que** le brûleur à gaz (11, 111) est alimenté en gaz par une valve à gaz (21) pouvant être commandée électroniquement, laquelle est commandée par une commande électronique (23) conformément à une indication de puissance, la commande surveillant le fonctionnement du brûleur à gaz du point de vue de la durée et du niveau de puissance, la commande définissant à partir de là, à l'aide de valeurs consignées dans un tableau, la température approximative du corps de brûleur à gaz (13, 113) en vue de déterminer un instant pour le réallumage spontané du brûleur à gaz uniquement par le gaz qui lui est acheminé.

2. Procédé selon la revendication 1, **caractérisé en ce que** les trois étapes sont exécutées sous la forme d'un fonctionnement cyclique, notamment pour générer des faibles puissances au niveau du brûleur à gaz (11, 111), lesquelles sont en moyenne dans le temps inférieures à une puissance minimale produite par le brûleur à gaz lors d'un fonctionnement stable.

3. Procédé selon la revendication 2, **caractérisé en ce que** lors d'un fonctionnement cyclique du brûleur à gaz (11, 111), les temps d'arrêt sont plus longs que les temps de marche, de préférence de 10 % à 300 % plus longs.

4. Procédé selon l'une des revendications précédentes, **caractérisé en ce que** la commande (23) pour le brûleur à gaz (11, 111) détecte la température du corps de brûleur à gaz (13, 113) et la définit en vue de déterminer un instant pour le réallumage spontané du brûleur à gaz.

5. Procédé selon l'une des revendications 1 à 3, **caractérisé en ce qu'**un dispositif d'allumage (25) conventionnel se trouve sur le brûleur à gaz (11, 111) et la commande (23), dans le cas où
- le brûleur à gaz est mis en fonctionnement pour la première fois, ou
- un temps d'arrêt était trop long et le brûleur à gaz ne s'allume plus en raison de la température trop basse du corps de brûleur à gaz (13, 113), ou
- la température du corps de brûleur à gaz (13, 113) n'est plus suffisante pour l'allumage du gaz, bien qu'elle devrait encore être suffisante d'après le calcul de la commande (23),
détecte une absence d'allumage du brûleur à gaz lorsque l'arrivée de gaz a eu lieu et soit coupe l'arrivée de gaz, soit allume le gaz de manière ciblée par le biais du dispositif d'allumage (25).
